# EUROPÄISCHE PATENTSCHRIFT

(11) **EP 2 651 653 B1**
(45) Veröffentlichungstag und Bekanntmachung des Hinweises auf die Patenterteilung: **01.04.2015**
(21) Anmeldenummer: 11799658.7
(22) Anmeldetag: 05.12.2011
(51) Int. Cl.: B42D 3/12

(54) **PHOTOBUCH UND VERFAHREN ZU DESSEN HERSTELLUNG**
PHOTO BOOK AND METHOD FOR PRODUCING THE SAME
ALBUM PHOTO ET SON PROCÉDÉ DE FABRICATION

(30) Priorität: 17.12.2010 DE 202010016716 U
(43) Veröffentlichungstag der Anmeldung: 23.10.2013
(73) Patentinhaber: Onpics GmbH, 72622 Nürtingen (DE)
(72) Erfinder: FRECH, Michael, 73240 Wendlingen (DE); FISCHER, Thomas, 72622 Nürtingen (DE)
(74) Vertreter: Ruckh, Rainer Gerhard
(86) Internationale Anmeldenummer: PCT/EP2011/071718
(87) Internationale Veröffentlichungsnummer: WO 2012/080013

(56) Entgegenhaltungen:
- WO-A1-2007/085661
- DE-U1-202009 017 420

## Beschreibung

Die Erfindung betrifft ein Photobuch sowie ein Verfahren zu dessen Herstellung.

Ein derartiges Photobuch ist aus der DE 10 2009 049 593 bekannt.

Dieses Photobuch umfasst einen Einband, in welchem ein elektronisches Speicherelement und ein daran angeschlossenes Anschlusselement integriert sind. Das Anschlusselement mündet an einem Rand des Einbands aus und ist an externe Anschlussmittel zum Einlesen von Daten in das Speicherelement und Auslesen von Daten aus dem Speicherelement anschließbar.

Das Photobuch weist damit eine erheblich erweiterte Funktionalität gegenüber herkömmlichen Photobüchern auf, da dieses nicht nur gedruckte Informationen enthält, sondern auch eine Möglichkeit der elektronischen Speicherung von Daten bietet. Dabei sind die gespeicherten Informationen bevorzugt den gedruckten Informationen zugeordnet. Insbesondere handelt es sich bei den gespeicherten Daten um Fotografien und/oder Bildfolgen, das heißt Filmsequenzen, die thematisch den gedruckten Informationen zugeordnet sind.

Bei diesem Photobuch wird somit neben den bildlichen Darstellungen auf den Seiten des Photobuchs eine zentrale Archivierung elektronischer Daten ermöglicht, wobei durch Einlesen oder Löschen von Daten im Speicherelement der Datenbestand flexibel jederzeit geändert werden kann. Weiterhin können die Daten auch jederzeit zur Nutzung ausgelesen werden.

Die DE 20 2009 017 420 U1 betrifft ein Buch gemäß dem Oberbegriff des Anspruchs 1 mit einem elektronischen Anschlusselement, welches in dessen Einband integriert ist. Das elektronische Anschlusselement ist als Adapter ausgebildet, auf welches ein Stecker als weiterem elektronischen Anschlusselement aufsetzbar ist, wobei der Stecker ein Steckerprofil aufweist, mittels dessen der Stecker am Adapter in einer Sollposition mechanisch fixierbar ist. In einem elektronischen Anschlusselement ist wenigstens ein Magnet vorgesehen, welcher mit wenigstens einem metallischen Element in Kontakt ist, wenn sich der Stecker in seiner Sollposition am Adapter befindet.

In der WO 2007/085661 A1 ist ein Buch beschrieben, welches einen USB-Anschluss aufweist. Dabei ist der USB-Anschluss mit anderen Bauteilen einer Datenverarbeitungseinrichtung, wie einem Speicher und einer Platine, im Rücken des Buches eingebaut.

Der Erfindung liegt die Aufgabe zugrunde die Funktionalität eines Photobuchs der eingangsgenannten Art weiter zu verbessern.

Zur Lösung dieser Aufgabe sind die Merkmale der unabhängigen Ansprüche vorgesehen. Vorteilhafte Ausführungsformen der Erfindung und zweckmäßige Weiterbildungen der Erfindung sind in den Unteransprüchen beschrieben.

Das erfindungsgemäße Photobuch mit einem Einband umfasst ein elektronisches Speicherelement und ein daran angeschlossenes Anschlusselement. Der Einband weist von einer flexiblen Hülle umgebene Körperelemente auf, wobei ein Körperelement einen an einem seiner Ränder ausmündenden Durchbruch aufweist. Das elektronische Speicherelement und das Anschlusselement bilden eine Baueinheit, wobei die Baueinheit formschlüssig im Durchbruch gelagert ist, und wobei die Baueinheit in dem Durchbruch so eingesetzt ist, dass das Anschlusselement am Rand des Einbands ausmündet.

Das erfindungsgemäße Verfahren zur Herstellung eines Photobuchs umfasst einen Einband, in welchem ein elektronisches Speicherelement und ein daran angeschlossenes Anschlusselement integriert sind, und welcher eine flexible Hülle und mehrere Körperelemente umfasst, gekennzeichnet durch folgende Verfahrensschritte:
- Einbringen einer Baueinheit umfassend das elektronische Speicherelement und das Anschlusselement in einen Durchbruch eines Körperelements, welcher an einem der Ränder des Körperelements ausmündet, wobei die Baueinheit formschlüssig im Durchbruch gelagert ist, und wobei das Anschlusselement am Rand des Körperelements frei liegt.
- Verbinden und Einfassen der Körperelemente mit der flexiblen Hülle derart, dass eine Ausmündung für das Anschlusselement vorhanden ist.

Ein wesentlicher Vorteil der Erfindung besteht in der Ausbildung des elektronischen Speicherelements und des Anschlusselements als eine Baueinheit. Das elektronische Speicherelement und das Anschlusselement bilden somit ein Bauteil, das in einem Arbeitsgang in den Durchbruch des Körperelements eingesetzt und dort fixiert werden kann.

Die Integration dieser elektronischen Komponenten in den Einband kann daher schnell und mit geringem konstruktivem Aufwand erfolgen.

Vorteilhaft hierbei ist insbesondere, dass durch die Ausbildung der Aufnahme für die Baueinheit als Durchbruch in dem Körperelement des Einbands die gesamte Dicke des Körperelements für die Aufnahme der Baueinheit ausgenutzt werden kann, das heißt die Höhe des Bauteils kann der Dicke des Körperelements entsprechen, so dass auch Baueinheiten mit relativ großen Bauhöhen im Einband integriert werden können, ohne dass diese unerwünschte Wülste im Einband ausbilden.

Ein weiterer Vorteil besteht in der Geometrie und Anordnung des Durchbruchs am Rand des Körperelements. Mit der Integration der Baueinheit im Durchbruch ist diese bereits so ausgerichtet, dass das Anschlusselement in seiner Sollposition am Rand des Körperelements und damit am Rand des Einbands zugänglich ist und somit ohne weitere Anpassungen an externe Anschlussmittel angeschlossen werden kann.

Ein weiterer Vorteil besteht darin, dass mit der Integration der Baueinheit im Durchbruch diese Baueinheit an dem Körperelement fixiert wird, so dass dann diese Elemente eine stabile Einheit bilden. Damit müssen keine weiteren Schichten, die wie das Körperelement aus stabilen, biegesteifen Materialien bestehen, die auf die Ober- und Unterseite des Körperelements aufgebracht werden um so die Baueinheit im Durchbruch des Körperelements festzuhalten. Vielmehr bildet bereits die in den Durchbruch eingesetzte Baueinheit mit den umgebenden Körperelementen eine stabile Einheit.

Die Kontur des Durchbruchs im Körperelement ist an die Außenkontur der Baueinheit angepasst, so dass die Baueinheit nach Einführen in den Durchbruch formschlüssig an dessen Rändern anliegt und bereits dadurch mit dem Körperelement relativ fest verbunden ist.

Besonders vorteilhaft wird der Halt der Baueinheit an dem Körperelement dadurch noch erhöht, dass die Baueinheit in den Durchbruch einführbar ist und vorzugsweise an den Durchbruch begrenzenden Rändern des Körperelements durch Klebemittel fixiert ist.

Damit wird die Baueinheit bei Einführen in den Durchbruch durch die Klebemittel mit dem Körperelement fest verbunden.

Das Körperelement, das vorzugsweise eine Biegesteifigkeit aufweist und bevorzugt aus Pappe, Karton oder Kunststoff besteht, bildet damit mit der Baueinheit eine formstabile Einheit.

In einer alternativen Ausgestaltung der Erfindung ist das Körperelement ein Kunststoff-Spritzgussteil, welches in einer Gussform hergestellt wird, wobei die Baueinheit ein Einlegeteil in der Gießform bildet, welches bei der Herstellung des Körperelements mit Kunststoff umspritzt wird.

Diese Ausführungsform zeichnet sich durch einen besonders rationellen Fertigungsprozess aus. In einem Spritzgussvorgang wird nicht nur das Körperelement hergestellt, sondern zugleich die Baueinheit in dem Durchbruch integriert, der im vorliegenden Fall durch Umspritzen der Baueinheit mit Kunststoff erhalten wird. Besonders vorteilhaft ist, dass mit diesem Umspritzen der das Körperelement bildende Kunststoffteil mit der Baueinheit eine feste Verbindung erhalten wird, so dass keine weiteren Fixiermittel zur Fixierung der Baueinheit am Körperelement mehr vorgesehen werden müssen.

Besonders vorteilhaft umfasst die Baueinheit eine Platine, auf welcher ein das elektronische Speicherelement bildender Speicherchip angeordnet ist, und an welcher das Anschlusselement kontaktiert ist, wobei insbesondere auf die Platine eine Vergussmasse aufgebracht ist.

Die Platine bildet einen Träger sowohl für das elektronische Speicherelement in Form des Speicherchips als auch für das Anschlusselement, wodurch der Baueinheit eine hohe Eigenstabilität verliehen wird. Diese Eigenstabilität wird durch das Aufbringen der Vergussmasse weiter erhöht, wobei diese zudem die Elektronikkomponenten der Baueinheit gegen mechanische Beschädigungen schützt. Zudem wird durch Aufbringen der Vergussmasse eine Anpassung der Geometrie der Baueinheit an das Körperelement erzielt, indem die Schichtdicke der Vergussmasse so gewählt wird, dass die Bauhöhe der Baueinheit mit der Dicke des Körperelements übereinstimmt.

Mit dem Anschlusselement kann gemäß einer ersten Ausgestaltung der Erfindung ein kontaktbehafteter Anschluss an externe Anschlussmittel erzielt werden.

Hierzu ist das Anschlusselement ein Stecker, insbesondere ein Mini-USB-Stecker oder ein magnetisch haftender Stecker.

Alternativ ist das Anschlusselement ein drahtlos arbeitendes Kommunikationsmodul.

Besonders vorteilhaft ist dieses Kommunikationsmodul ein WLAN- oder Bluetooth Modul.

Die Integration der Baueinheit mit dem elektronischen Speicherelement und dem Anschlusselement in das Photobuch erfolgt derart, dass der Fertigungsprozess zur Erstellung des Photobuchs nicht nennenswert im Umfang erhöht wird.

Die Integration der Baueinheit im Körperelement erfolgt in nur einem Arbeitsvorgang. Alle weiteren Fertigungsschritte zur Erstellung des Photobuchs bleiben trotz der zusätzlich vorgesehenen Baueinheit unbeeinflusst.

Sobald die Baueinheit in dem Körperelement integriert ist, wird der Einband des Photobuchs dadurch hergestellt, dass die Körperelemente auf die flexible Hülle in ihren Sollpositionen aufgelegt und gegebenenfalls dort mit Klebemitteln fixiert werden. Dann wird die flexible Hülle, die generell aus einem leicht biegbaren Material wie Papier, einer Kunststoff-Folie oder dergleichen besteht, um die Ränder der Körperelemente gefaltet und an den Innenseiten der Körperelemente fixiert.

Besonders vorteilhaft ist in der flexiblen Hülle eine durch eine Verstärkungsschicht begrenzte Aussparung vorgesehen, welche eine Ausmündung für das Anschlusselement bildet.

Die Anbringung der Verstärkungsschicht kann einfach und rationell in den Fertigungsprozess des Photobuchs eingebunden werden. Zu Beginn des Fertigungsprozesses liegen auf der flach ausgebreiteten Hülle die Körperelemente auf und sind durch Klebungen oder dergleichen an dieser fixiert. Bevor der Einband durch Falten und Unterlegen der Hülle gebildet wird, wird an der hierfür vorgesehenen Sollposition die Aussparung als Loch in die Hülle eingearbeitet, wobei diese Aussparung bei fertiggestelltem Einband die Ausmündung für das Anschlusselement bildet. Auf dem die Aussparung begrenzenden Rand der Hülle wird dann die Verstärkungsschicht aufgebracht. Dabei wird im einfachsten Fall die Verstärkungsschicht nur auf die Außenseite der Hülle aufgebracht. Um eine noch größere Festigkeit und Widerstandfähigkeit des die Ausmündung begrenzenden Rands der Hülle zu gewährleisten, kann sowohl auf die Außenseite als auch auf die Innenseite der Hülle eine Verstärkungsschicht aufgebracht werden.

Durch die erfindungsgemäße vorgesehene Verstärkungsschicht auf dem Einband wird dieser verstärkt und stabilisiert, so dass bei einer mechanischen Kontaktierung der Einband nicht verschleißt oder beschädigt wird. Damit werden auch für den Fall, dass eine häufige Kontaktierung des Anschlusselements erfolgt, Beeinträchtigungen des Einbands vermieden.

Die Verstärkungsschicht besteht generell aus reißfestem Material, insbesondere aus Kunststoff. Besonders vorteilhaft ist dabei die Verstärkungsschicht als Klebefolie ausgebildet, so dass diese einfach und schnell am Einband angebracht werden kann.

Durch die Positionierung der Aussparung relativ zur Position des Anschlusselements wird erreicht, dass bei anschließendem Falten der flexiblen Hülle das Anschlusselement in der Aussparung frei liegt und so mit einem externen Anschlussmittel kontaktiert werden kann.

Zur Erstellung des Photobuchs wird vorzugsweise eine Software verwendet, mittels derer eine Druckvorlage für das zu druckende Photobuch erstellt wird. Ein Kunde der ein Photobuch erstellen möchte, liefert hierzu die entsprechenden Bilddaten, die in die Druckvorlage integriert werden und mit Texten versehen werden. Bei der Zurverfügungsstellung dieser Bilddaten definiert dabei der Kunde, welche Bilddaten in gedruckter Form im Photobuch erscheinen sollen und welche in dem Speicherelement gespeichert werden sollen. Die Arbeitsweise der Software ist dann derart, dass parallel zur Erstellung der Druckvorlage die jeweils vorgesehen Daten in das Speicherelement eingelesen werden. Das Einschreiben der Daten in das Speicherelement ist somit vollständig in den Arbeitsprozess zur Erstellung der Druckvorlage des Photobuchs integriert. Die Software kann dabei generell Teil einer Client-Server-Architektur sein, bei welcher eine offline-Dateneingabe, beispielsweise über CD oder DVD erfolgt. Alternativ kann die Dateneingabe online über einen Webdienst des Internets erfolgen.

Das erfindungsgemäße Photobuch weist vorzugsweise auf seinen Seiten abgedruckte Fotografien auf. Bei dem Nutzer des Photobuchs sind jedoch typischerweise mehr Fotografien als im Photobuch abgedruckt vorhanden oder auch zugehörige Filme. Durch die Speichermöglichkeit all dieser zusätzlichen Daten im Photobuch selbst entfallen ansonsten notwendige verteilte Speichermedien wie Computer, DVD, CD, Mobiltelefon oder dergleichen. Die Verfügbarkeit und Wiederauffindbarkeit der Daten kann somit signifikant erhöht werden.

Eine weitere Variante des Photobuchs besteht darin, das Photobuch selbst als reines Indexbuch für im Speicherelement gespeicherte Daten einzusetzen. In diesem Fall enthält das Photobuch als gedruckte Informationen lediglich Indizierungen, das heißt Katalogisierungen von in dem Speicherelement gespeicherten Daten, die bevorzugt von Fotografien oder Filmen gebildet sind.

An das Anschlusselement des Photobuchs können externe Anschlussmittel angeschlossen werden, mit dem aus dem elektronischen Speicherelement Daten ausgelesen und drahtlos an eine Wiedergabeeinheit wie einen PC übertragen werden können, wo die Daten unmittelbar visualisierbar, das heißt anzeigbar sind. Mit dieser Anschlussmöglichkeit wird somit die Funktionalität des Photobuchs erheblich erweitert.

Gemäß einer weiteren vorteilhaften Ausführungsform ist eine elektronische Seitenerfassung vorgesehen, wodurch in Abhängigkeit der elektronisch erfassten aktuell aufgeschlagenen Seite selektiv eine Teilmenge der Daten im Speicherelement auslesbar ist.

Dadurch wird ein besonders bedienfreundlicher Zugriff auf spezifische Teilmengen der im Speicherelement gespeicherten Daten geschaffen. Diese Ausführungsform ist besonders vorteilhaft in Verbindung mit dem Kommunikationsmodul einsetzbar. Dann kann durch einfaches Aufschlagen einer gewünschten Seite der für diese Seite hinterlegte Teilinhalt des Speicherelements über das Kommunikationsmodul ausgelesen und direkt an einer Wiedergabeeinheit angezeigt werden.

Die Erfindung wird im Folgenden anhand der Zeichnungen erläutert. Es zeigen:
- Figur 1:: Schematische Darstellung eines Photobuchs.
- Figur 2:: Perspektivische Darstellung eines Körperelements des Photobuchs mit einer zugeordneten Elektronik-Baueinheit.
- Figur 3:: Schnittdarstellung der Elektronik-Baueinheit gemäß Figur 2.
- Figur 4:: Draufsicht auf eine Hülle des Photobuchs mit darauf angeordneten Körperelementen und mit einer in die Hülle eingearbeiteten Aussparung.
- Figuren 5a, 5b:: Darstellung von Fertigungsschritten zur Herstellung des Einbands des Photobuchs aus der Anordnung gemäß Figur 4.
- Figur 6:: Draufsicht auf einen Rand des Einbands mit einem dort freiliegenden Anschlusselement.

Figur 1 zeigt schematisch ein Ausführungsbeispiel eines Photobuchs 1. Zur Herstellung des Photobuchs 1 wird eine Software eingesetzt, die Bestandteil eines Client-Server-Rechnersystems sein kann. Dann werden Bilddaten von Fotographien, die offline über Datenträger wie CD oder DVD zur Verfügung gestellt werden, genutzt, um mit der Software eine Druckvorlage für das Photobuch 1 zu generieren. Alternativ kann die Software Bestandteil eines Webdienstes sein, so dass die Bilddaten online zur Verfügung gestellt werden können. Das so erstellte Photobuch 1 enthält dann mit Fotografien versehene Seiten. Das Photobuch 1 weist weiterhin einen Einband 2 auf, in dem die Seiten fest angeordnet sind. Prinzipiell kann das Photobuch 1 auch die Form eines Ordners aufweisen.

Die Figuren 2 bis 6 zeigen einzelne Komponenten des Photobuchs 1 gemäß Figur 1 und veranschaulichen zudem den Herstellungsprozess zur Herstellung des Photobuchs 1, insbesondere dessen Einbands 2.

Figur 2 zeigt in perspektivischer Darstellung ein Körperelement 3 zur Ausbildung der Rückseite des Einbands 2 des Photobuchs 1. Das Körperelement 3 besteht aus einem formstabilen, biegesteifen Material wie Karton, Pappe oder Kunststoff. Das Körperelement 3 weist eine rechteckige Kontur mit einer ebenen Oberseite 3a einer ebenen Unterseite sowie umfangsseitig umlaufenden Rändern 3b auf. An einem Rand 3b des Körperelements 3 mündet ein Durchbruch 4 aus, der eine im Wesentlichen rechteckige Kontur aufweist.

Dieser Durchbruch 4 dient als Aufnahme für eine Elektronik-Baueinheit 5, das heißt einer Baueinheit, die elektronische Komponenten enthält, die in das Photobuch 1 integriert werden können. Im vorliegenden Fall bilden ein elektronisches Speicherelement und ein Anschlusselement eine Baueinheit als spezielle Ausbildung der Elektronik-Baueinheit 5.

Das elektronische Speicherelement ist in Form eines Speicherchips 6 ausgebildet. Das Anschlusselement ist in Form eines Steckers 7 ausgebildet. In dem Speicherelement können Daten, insbesondere Bilddaten wie Fotografien oder Filme, nichtflüchtig gespeichert werden. Über den Stecker 7, der in Form eines Mini-USB-Steckers oder eines magnetisch haftenden Steckers 7 ausgebildet sein kann, können in den Speicherchip 6 Daten eingelesen oder aus diesem ausgelesen werden. Die erstmalige Dateneingabe erfolgt im Herstellungsprozess unter Einsatz der Software zur Herstellung der Druckvorlage.

Wie aus Figur 3 ersichtlich, sind der Stecker 7 und der Speicherchip 6 auf einer Platine 8 angeordnet. Die Platine 8 ist an der Oberseite 3a mit einer Vergussmasse 9 überzogen, die den Speicherchip 6 und den Stecker 7 gegen Verschmutzungen und Beschädigungen schützt. Die Schichtdicke der Vergussmasse 9 ist zudem so gewählt, dass die Bauhöhe der Elektronik-Baueinheit 5 der Dicke des Körperelements 3 entspricht. Weiterhin entspricht die Außenkontur der Elektronik-Baueinheit 5 der Randkontur des Durchbruchs 4, so dass nach Einbringen der Elektronik-Baueinheit 5 in den Durchbruch 4 diese formschlüssig im Durchbruch 4 liegt. Um die Elektronik-Baueinheit 5 bleibend im Durchbruch 4 zu fixieren, ist an die im Durchbruch 4 liegenden Ränder der Elektronik-Baueinheit 5 eine Klebeschicht 10, bestehend aus einem Klebstoff, aufgebracht. Die so gelagerte Elektronik-Baueinheit 5 bildet mit dem Körperelement 3 eine festverbundene, stabile Einheit. Der Stecker 7 weist eine Kontaktfläche 7a auf, die an einem Rand 3b der Elektronik-Baueinheit 5 freiliegt. Nach Einbau der Elektronik-Baueinheit 5 in den Durchbruch 4 liegt die Kontaktfläche 7a an einem Rand 3b des Körperelements 3 frei.

In einer alternativen Ausführungsform kann das Körperelement 3 als Kunststoff-Spritzgussteil ausgeführt sein. In diesem Fall wird die Elektronik-Baueinheit 5 in eine Spritzgussform zur Herstellung des Körperelements 3 als Einlegeteil eingelegt. Das Körperelement 3 wird dann durch Umspritzen des Einlegeteils hergestellt. Dadurch wird der das Körperelement 3 bildende Kunststoff direkt an die Elektronik-Baueinheit 5 angespritzt und so fest mit dieser verbunden.

Figur 4 zeigt eine Anordnung der Komponenten zur Ausbildung des Einbands 2.

In Figur 4 ist eine flach ausgelegte flexible Hülle 11 dargestellt. Die Hülle 11 besteht aus flexiblem Material wie zum Beispiel Papier. Die Hülle 11 kann auch aus anderen Materialien wie Kunststoff-Folie bestehen, wobei diese generell eine relativ geringe Reißfestigkeit aufweisen. Die Hülle 11 bildet bei fertig gestelltem Photobuch 1 die Außenhülle des Einbands 2. Die Hülle 11 weist eine rechteckige Form auf.

Auf die obenliegende Innenseite der Hülle 11 sind drei Körperelemente 3, 12, 13 aufgebracht und dort mittels eines Klebstoffs oder dergleichen auf der Hülle 11 fixiert. Das Körperelement 3 mit der in dessen Durchbruch 4 integrierten Elektronik-Baueinheit 5 bildet einen Grundkörper, der zur Ausbildung der Rückseite des Einbands 2 dient. Ein weiteres Körperelement 12 dient zur Ausbildung der Vorderseite des Einbands 2. Dieses Körperelement 12 weist eine dem Körperelement 3 entsprechende Außenkontur auf. Das schmale dritte Körperelement 13 dient zur Ausbildung des Rückens des Einbands 2. Die Körperelemente 3, 12, 13 bestehen aus demselben starren, formstabilen Material.

In geringem Abstand zur Kontaktfläche 7a des Steckers 7 am Rand 3b der Elektronik-Baueinheit 5 ist in die Hülle 11 eine Aussparung 14, das heißt ein Loch ausgearbeitet, wie aus Figur 4 ersichtlich ist. Position und Größe der Aussparung 14 sind an die Position und Breite der Kontaktfläche 7a des Steckers 7 in der Elektronik-Baueinheit 5 angepasst.

Um Beschädigungen des die Aussparung 14 umgebenden Randes 3b der Hülle 11 zu vermeiden, ist auf diesem Rand 3b, wie in Figur 4 dargestellt, eine Verstärkungsschicht 15 aufgebracht. Prinzipiell reicht es aus, eine Verstärkungsschicht 15 an der Außenseite oder Innenseite der Hülle 11 anzubringen. Im vorliegenden Fall ist sowohl an der Außenseite wie auch an der Innenseite eine Verstärkungsschicht 15 angebracht.

Die Verstärkungsschicht 15 besteht aus reißfestem Material, insbesondere aus Kunststoff. Besonders vorteilhaft ist die Verstärkungsschicht 15 in Form einer Klebefolie ausgebildet, die auf dem die Aussparung 14 begrenzenden Rand 3b der Hülle 11 einfach durch Aufsetzen fixiert werden kann.

Die Abmessungen der oder jeder Verstärkungsschicht 15 sind so ausgebildet, dass diese die Aussparung 14 vollständig umschließen.

Der Einband 2 wird so fertiggestellt, das die freien Ränder der Hülle 11 gefaltet (Figur 5a) und auf die freien Oberseiten 3a der Körperelemente 3, 12, 13 gelegt und durch Klebungen fixiert werden (Figur 5b).

Damit die Kontaktfläche 7a des im Einband 2 integrierten Steckers 7 mit externen Anschlussmitteln kontaktiert werden kann, liegt diese, wie in Figur 6 dargestellt, in der von der Aussparung 14 gebildeten Ausmündung frei.

Die Kontaktfläche 7a ist dabei vollständig von der Verstärkungsschicht 15 umgeben.

Wird die Schnittstellenfläche eines externen Anschlussmittels auf die Kontaktfläche 7a aufgesetzt, so schützt die Verstärkungsschicht 15 die Hülle 11 gegen einen direkten Kontakt mit dem Anschlussmittel, das heißt die Hülle 11 wird durch die Verstärkungsschicht 15 gegen Verschleiß und mechanische Beschädigungen geschützt.

### Bezugszeichenliste

- (1): Photobuch
- (2): Einband
- (3): Körperelement
- (3a): Oberseite
- (3b): Rand
- (4): Durchbruch
- (5): Elektronik-Baueinheit
- (6): Speicherchip
- (7): Stecker
- (7a): Kontaktfläche
- (8): Platine
- (9): Vergussmasse
- (10): Klebeschicht
- (11): Hülle
- (12): Körperelement
- (13): Körperelement
- (14): Aussparung
- (15): Verstärkungsschicht

## Patentansprüche

1. Photobuch (1) mit einem Einband (2), in welchem ein elektronisches Speicherelement und ein daran angeschlossenes Anschlusselement integriert sind, wobei der Einband (2) von einer flexiblen Hülle (11) umgebene Körperelemente (3, 12, 13) aufweist, wobei das elektronische Speicherelement und das Anschlusselement eine Baueinheit bilden, **dadurch gekennzeichnet, dass** ein Körperelement (3) einen an einem seiner Ränder ausmündenden Durchbruch (4) aufweist, und dass die Baueinheit formschlüssig im Durchbruch (4) gelagert ist, und wobei die Baueinheit in dem Durchbruch (4) so eingesetzt ist, dass das Anschlusselement am Rand (3b) des Einbands (2) ausmündet.

2. Photobuch nach Anspruch 1, **dadurch gekennzeichnet, dass** in der flexiblen Hülle (11) eine durch eine Verstärkungsschicht (15) begrenzte Aussparung (14) vorgesehen ist, welche eine Ausmündung für das Anschlusselement bildet.

3. Photobuch nach einem der Ansprüche 1 oder 2, **dadurch gekennzeichnet, dass** die Baueinheit in den Durchbruch (4) einführbar ist und an den Durchbruch (4) begrenzenden Rändern des Körperelements (3) durch Klebemittel fixiert ist.

4. Photobuch nach Anspruch 3, **dadurch gekennzeichnet, dass** die Körperelemente (3) aus Karton, Pappe oder Kunststoff bestehen.

5. Photobuch nach einem der Ansprüche 1 oder 2, **dadurch gekennzeichnet, dass** das Körperelement (3) ein Kunststoff-Spritzgussteil ist, welches in einer Gussform hergestellt wird, wobei die Baueinheit ein Einlegeteil in der Gießform bildet, welches bei der Herstellung des Körperelements (3) mit Kunststoff umspritzt wird.

6. Photobuch nach einem der Ansprüche 1 bis 5, **dadurch gekennzeichnet, dass** die Baueinheit eine Platine (8) umfasst, auf welcher ein das elektronische Speicherelement bildender Speicherchip (6) angeordnet ist, und an welcher das Anschlusselement kontaktiert ist.

7. Photobuch nach Anspruch 6, **dadurch gekennzeichnet, dass** auf die Platine (8) eine Vergussmasse (9) aufgebracht ist.

8. Photobuch nach einem der Ansprüche 1 bis 7, **dadurch gekennzeichnet, dass** das Anschlusselement ein Stecker (7) ist.

9. Photobuch nach Anspruch 8, **dadurch gekennzeichnet, dass** der Stecker (7) ein Mini-USB-Stecker oder ein magnetisch haftender Stecker (7) ist.

10. Photobuch nach einem der Ansprüche 1 bis 7, **dadurch gekennzeichnet, dass** das Anschlusselement ein drahtlos arbeitendes Kommunikationsmodul ist.

11. Verfahren zur Herstellung eines Photobuchs, umfassend einen Einband (2), in welchem ein elektronisches Speicherelement und ein daran angeschlossenes Anschlusselement integriert sind, und welcher eine flexible Hülle (11) und mehrere Körperelemente (3, 12, 13) aufweist, gekennzeichnet durch folgende Verfahrensschritte:
- Einbringen einer Baueinheit umfassend das elektronische Speicherelement und das Anschlusselement in einen Durchbruch (4) eines Körperelements (3), welcher an einem der Ränder des Körperelements (3) ausmündet, wobei die Baueinheit formschlüssig im Durchbruch (4) gelagert ist, und wobei das Anschlusselement am Rand (3b) des Körperelements (3) frei liegt.
- Verbinden und Einfassen der Körperelemente (3, 12, 13) mit der flexiblen Hülle (11) derart, dass eine Ausmündung für das Anschlusselement vorhanden ist.

12. Verfahren nach Anspruch 11, **dadurch gekennzeichnet, dass** die Baueinheit in dem Durchbruch (4) durch Klebemittel oder durch einen Spritzgussprozess zur Herstellung des Körperelements (3) mit dem Körperelement (3) verbunden wird.

13. Verfahren nach einem der Ansprüche 11 oder 12, **dadurch gekennzeichnet, dass** in die flexible Hülle (11) eine durch eine Verstärkungsschicht (15) begrenzte Aussparung (14) eingearbeitet wird, welche nach erfolgter Einfassung der Körperelemente (3, 12, 13) mit der flexiblen Hülle (11) die Ausmündung für das Anschlusselement bildet.

14. Verfahren nach einem der Ansprüche 1 bis 13, **dadurch gekennzeichnet, dass** zur Erstellung einer Druckvorlage für das Photobuch eine Software verwendet wird, wobei mit dieser parallel zur Erstellung der Druckvorlage Daten über das Anschlusselement in das elektronische Speicherelement eingelesen werden, wobei diese Daten in dem elektronischen Speicherelement gespeichert werden.

## Claims

1. Photo album (1) with a book cover (2), in which an electronic memory element and a connecting element connected therewith are integrated, wherein the book cover (2) comprises body elements (3, 12, 13) enclosed by a flexible sheathing (11), and wherein the electronic memory element and the connecting element form a constructional unit, **characterised in that** one body element (3) has a passage (4) which opens at one of its edges and that the constructional unit is mounted in the passage (4) with a positive fit, and wherein the constructional unit is so inserted into the passage (4) that the connecting element opens at the edge (3b) of the book cover (2).

2. Photo album according to claim 1, **characterised in that** a cut-out (14), which is bounded by a reinforcing layer (15) and which forms a mouth for the connecting element, is provided in the flexible sheathing (11).

3. Photo album according to one of claims 1 and 2, **characterised in that** the constructional unit is introducible into the passage (4) and is fixed at the edges, which bound the passage (4), of the body element (3) by adhesive.

4. Photo album according to claim 3, **characterised in that** the body elements (3) consist of cardboard, paper or plastics material.

5. Photo album according to one of claims 1 and 2, **characterised in that** the body element (3) is an injection-moulded plastics material part produced in a mould, wherein the constructional unit forms an insert part, which is injection-moulded around by plastics material during production of the body element (3), in the mould.

6. Photo album according to any one of claims 1 to 5, **characterised in that** the constructional unit comprises a circuitboard (8), on which a memory chip (6) forming the electronic memory element is arranged and with which the connecting element makes contact.

7. Photo album according to claim 6, **characterised in that** a sealing material (9) is applied to the circuitboard (8).

8. Photo album according to any one of claims 1 to 7, **characterised in that** the connecting element is a plug (7).

9. Photo album according to claim 8, **characterised in that** the plug (7) is a mini-USB plug or a magnetically adhering plug (7).

10. Photo album according to any one of claims 1 to 7, **characterised in that** the connecting element is a wirelessly operating communications module.

11. Method of producing a photo album, comprising a book cover (2), in which an electronic memory element and a connecting element connected therewith are integrated, and which comprises a flexible sheathing (11) and a plurality of body elements (3, 12, 13), **characterised by** the following method steps:
- introducing a constructional element comprising the electronic memory element and the connecting element into a passage (4) of a body element (3), which passage opens at one of the edges of the body element (3), wherein the constructional element is mounted in the passage (4) with positive fit, and wherein the connecting element is exposed at the edge (3b) of the body element (3);
- connecting and binding the body elements (3, 12, 13) by the flexible sheathing (11) in such a way that a mouth for the connecting element is present.

12. Method according to claim 11, **characterised in that** the constructional unit in the passage (4) is connected with the body element (3) by adhesive or by an injectionmoulding process for producing the body element (3).

13. Method according to one of claims 11 and 12, **characterised in that** a cut-out (14) is formed in the flexible sheathing (11), the cut-out being bounded by a reinforcing layer (15) and forming, after binding of the body elements (3, 12, 13) by the flexible sheathing (11) has been carried out, the mouth for the connecting element.

14. Method according to any one of claims 11 to 13, **characterised in that** software is used for creating a master for the photo album, wherein data are read into the electronic memory element by this software by way of the connecting element in parallel with creating the master, wherein these data are stored in the electronic memory element.

## Revendications

1. Album photos (1) avec une reliure (2) dans laquelle sont intégrés un élément de mémoire électronique et un élément de connexion raccordé à l'élément de mémoire, sachant que la reliure (2) présente des éléments de corps (3, 12, 13) entourés par une enveloppe flexible (11) et sachant que l'élément de mémoire électronique et l'élément de connexion forment une unité modulaire, **caractérisé en ce qu'**un élément de corps (3) présente une brèche (4) débouchant sur un de ses bords, et **en ce que** l'unité modulaire est reçue en engagement positif dans la brèche (4), sachant que l'unité modulaire est insérée dans la brèche (4) de telle sorte que l'élément de connexion débouche sur le bord (3b) de la reliure (2).

2. Album photos selon la revendication 1, **caractérisé en ce qu'**un évidement (14), délimité par une couche de renforcement (15) et formant un débouché pour l'élément de connexion, est prévu dans l'enveloppe flexible (11).

3. Album photos selon l'une des revendications 1 ou 2, **caractérisé en ce que** l'unité modulaire peut être introduite dans la brèche (4) et est fixée par des agents adhésifs sur les bords de l'élément de corps (3) qui délimitent la brèche (4).

4. Album photos selon la revendication 3, **caractérisé en ce que** les éléments de corps (3) sont constitués de carton mince, de carton épais ou de matière plastique.

5. Album photos selon l'une des revendications 1 ou 2, **caractérisé en ce que** l'élément de corps (3) est une pièce en matière plastique moulée par injection qui est fabriquée dans un moule, sachant que l'unité modulaire forme dans le moule un insert qui est enrobé par injection de matière plastique lors de la fabrication de l'élément de corps (3).

6. Album photos selon l'une des revendications 1 à 5, **caractérisé en ce que** l'unité modulaire comprend une carte imprimée (8) sur laquelle est disposée une puce à mémoire (6) formant l'élément de mémoire électronique, et avec laquelle l'élément de connexion est mis en contact.

7. Album photos selon la revendication 6, **caractérisé en ce qu'**une masse de coulage (9) est apposée sur la carte imprimée (8).

8. Album photos selon l'une des revendications 1 à 7, **caractérisé en ce que** l'élément de connexion est un connecteur (7).

9. Album photos selon la revendication 8, **caractérisé en ce que** le connecteur (7) est un connecteur USB miniature ou un connecteur à adhérence magnétique (7).

10. Album photos selon l'une des revendications 1 à 7, **caractérisé en ce que** l'élément de connexion est un module de communication opérant sans fil.

11. Procédé de fabrication d'un album photos comprenant une reliure (2), dans laquelle sont intégrés un élément de mémoire électronique et un élément de connexion raccordé à l'élément de mémoire, et laquelle présente une enveloppe flexible (11) et plusieurs éléments de corps (3, 12, 13), **caractérisé par** les étapes de procédé suivantes :
- mise en place d'une unité modulaire, comprenant l'élément de mémoire électronique et l'élément de connexion, dans une brèche (4) d'un élément de corps (3), brèche qui débouche sur un des bords de l'élément de corps (3), sachant que l'unité modulaire est reçue en engagement positif dans la brèche (4) et sachant que l'élément de connexion est à découvert sur le bord (3b) de l'élément de corps (3),
- assemblage et enrobage des éléments de corps (3, 12, 13) avec l'enveloppe flexible (11) de telle sorte qu'un débouché est présent pour l'élément de connexion.

12. Procédé selon la revendication 11, **caractérisé en ce que** l'unité modulaire est assemblée à l'élément de corps (3) dans la brèche (4) par des agents adhésifs ou par un processus de moulage par injection utilisé pour fabriquer l'élément de corps (3).

13. Procédé selon l'une des revendications 11 ou 12, **caractérisé en ce qu'**un évidement (14) délimité par une couche de renforcement (15) est pratiqué dans l'enveloppe flexible (11), évidement qui, une fois les éléments de corps (3, 12, 13) enrobés par l'enveloppe flexible (11), forme le débouché pour l'élément de connexion.

14. Procédé selon l'une des revendications 11 à 13, **caractérisé en ce qu'**on utilise un logiciel pour créer un modèle d'impression pour l'album photos, sachant qu'avec ce logiciel, parallèlement à la création du modèle d'impression, des données sont introduites via l'élément de connexion dans l'élément de mémoire électronique, sachant que ces données sont sauvegardées dans l'élément de mémoire électronique.
